# FASCICULE DE BREVET EUROPEEN

(11) **EP 1 026 364 B1**
(45) Date de publication et mention de la délivrance du brevet: **08.06.2005**
(21) Numéro de dépôt: 00400190.5
(22) Date de dépôt: 25.01.2000
(51) Int. Cl.: E21B 17/10, E21B 17/22

(54) **Elément profilé pour un équipement de forage rotatif et tige de forage comportant au moins un tronçon profilé**
Profiliertes Element für eine Drehbohrvorrichtung und Bohrgestänge mit mindestens einem solchen Element
Profiled element for a rotary drilling device and drill string having at least one of said elements

(30) Priorité: 05.02.1999 FR 9901391
(43) Date de publication de la demande: 09.08.2000
(73) Titulaire: S.M.F. INTERNATIONAL, F-58200 Cosne-sur-Loire (FR)
(72) Inventeur: Boulet, Jean Gilbert, 75015 Paris (FR)
(74) Mandataire: Bouget, Lucien

(56) Documents cités:
- EP-A- 0 178 709
- EP-A- 0 654 583
- EP-A- 0 866 209
- DE-A- 2 920 140
- US-A- 4 729 438
- US-A- 4 984 633

## Description

L'invention concerne un élément profilé pour un équipement de forage rotatif et en particulier un tronçon profilé d'une tige d'un train de tiges de forage rotatif.

Dans le domaine de la recherche et de l'exploitation de gisements pétroliers, on utilise des trains de tiges de forage rotatifs constitués de tiges et éventuellement d'autres éléments tubulaires qui sont assemblés bout à bout, selon les besoins du forage.

De tels trains de tiges peuvent permettre en particulier de réaliser des forages déviés, c'est-à-dire des forages dont on peut faire varier l'inclinaison par rapport à la verticale ou la direction en azimut, pendant le forage.

Dans le cas de forages déviés à grand déport comportant des tronçons horizontaux ou pratiquement horizontaux, les couples de frottement dus à la rotation de la garniture de forage peuvent atteindre des valeurs très élevées, au cours du forage. Les couples de frottement peuvent remettre en cause les équipements utilisés ou les objectifs du forage. En outre, la remontée des déblais produits par le forage est très souvent difficile, compte tenu de la sédimentation des débris produits dans le trou de forage, en particulier dans la partie fortement inclinée du trou de forage. Il s'ensuit un mauvais nettoyage du trou et une augmentation à la fois des coefficients de frottement des tiges du train de tiges à l'intérieur du trou de forage et des surfaces de contact entre les tiges et les parois du trou.

Afin de diminuer le coefficient de frottement et la surface de contact entre le train de tiges et les parois du trou de forage et d'améliorer le nettoyage du trou de forage et l'évacuation de débris dans le fluide de forage, on a proposé, dans la demande de brevet FR-97 03207, une tige de forage comportant au moins une zone d'appui ayant une partie centrale d'appui et deux tronçons d'extrémité de part et d'autre de la zone centrale d'appui comportant sur leur surface externe au moins une rainure disposée suivant une hélice et dont la section transversale présente une partie en contre-dépouille. La zone d'appui de la tige de forage qui présente un diamètre supérieur au diamètre des tronçons d'extrémité vient en contact avec la paroi du trou de forage et assure une certaine réduction du frottement entre la tige de forage et la paroi du trou de forage. Les parties d'extrémité qui comportent des profils hydrauliques permettent d'activer la circulation du fluide de forage et de décoller les débris accrochés sur la paroi du trou de forage.

Les parties d'appui de la tige de forage comportent généralement des gorges permettant le passage du fluide de forage entre les parties d'appui et la paroi du trou de forage. Le fluide de forage circulant dans ces gorges dans une direction axiale n'a pratiquement pas d'effet sur la réduction du frottement entre les parties d'appui de la tige de forage et la paroi du trou. L'effet des parties d'appui de la tige de forage sur la réduction du frottement est donc limité.

On connaît des paliers dans lesquels le frottement peut être réduit jusqu'à des niveaux très faibles, par effet hydrodynamique d'un fluide mis en circulation entre les surfaces de frottement du palier. Dans le cas des éléments de train de tige de forage profilés connus de l'art antérieur et par exemple tels que décrits dans le FR 97 03207, de tels effets hydrodynamiques du fluide de forage entre les surfaces d'appui de la tige de forage et la paroi du trou n'ont pu être obtenus. De manière générale, on connaît de nombreux éléments pour équipements de forage, tels que des tiges de forage ayant une forme globale cylindrique c'est-à-dire présentant une surface d'enveloppe externe cylindrique, qui comportent des parties en saillies et des parties en creux sur leur surface externe disposées suivant des hélices ayant pour axe l'axe de rotation de l'équipement de forage. De telles formes profilées comportant des parties en saillies et des parties en creux suivant des hélices permettent en particulier d'améliorer la circulation du fluide de forage dans l'espace annulaire délimité entre l'équipement et le trou de forage. Cependant, ces éléments profilés dont la section transversale est constante suivant la direction longitudinale axiale de l'équipement de forage et dont le diamètre est inférieur au diamètre du trou de forage, n'apportent aucune solution en ce qui concerne la réalisation de paliers à faible frottement pour le guidage de l'équipement ou de la tige de forage.

De plus, lorsqu'on exerce une traction sur un équipement de forage, tel qu'un train de tiges, pour le remonter en surface, il peut se produire des blocages, du fait du coincement de l'équipement de forage par des débris ou des aspérités en saillie sur la paroi du trou de forage. Il peut être très difficile sinon impossible de réaliser le déblocage et donc la remontée de l'équipement de forage. Les parties en creux ou en saillie en forme d'hélice présentes sur la surface extérieure de certains équipements de forage telles que des tiges de forage n'apportent généralement aucune solution à ce problème ou au contraire accroissent les risques de coincement.

Le but de l'invention est donc de proposer un élément profilé pour un équipement de forage rotatif présentant une forme globale de révolution et un axe dirigé suivant l'axe de rotation du forage, ainsi que des parties en saillie et des parties en creux dans des directions radiales sur sa surface externe, suivant des dispositions sensiblement en forme d'hélice ayant pour axe l'axe de rotation de l'équipement de forage, cet élément profilé permettant en particulier de réduire le frottement entre l'équipement de forage et une paroi d'un trou de forage et de limiter les risques de coincement de l'équipement de forage lors d'une remontée de l'équipement à l'intérieur du trou de forage.

Dans ce but, sur au moins une partie de la longueur de l'élément profilé, dans la direction axiale, l'une au moins des caractéristiques géométriques et dimensionnelles des parties en creux et des parties en saillies radiales varie suivant la direction axiale de l'élément.

Afin de bien faire comprendre l'invention, on va maintenant décrire, à titre d'exemple non limitatif, en se référant aux figures jointes en annexe, un mode de réalisation d'un équipement de forage constitué par une tige de forage comportant plusieurs tronçons profilés suivant l'invention.
La figure 1 est une vue en élévation latérale d'une tige de forage comportant, suivant sa longueur, plusieurs tronçons profilés suivant l'invention.
La figure 2 est une vue en élévation à plus grande échelle d'un tronçon profilé de la tige de forage représentée sur la figure 1.
La figure 3 est une vue développée dans la direction circonférentielle, d'une partie du tronçon profilé représenté sur la figure 2.
La figure 4 est une vue en coupe axiale du tronçon profilé représenté sur la figure 2.
La figure 5 est une vue en coupe transversale suivant 5-5 de la figure 2.
La figure 6 est une vue en coupe transversale suivant 6-6 de la figure 2.
La figure 7 et la figure 8 sont des vues de détail des extrémités de la tige de forage constituant des éléments de raccordement vissé.

Sur la figure 1, on a représenté une tige de forage désignée de manière générale par le repère 1 et constituant un élément d'un train de tiges de forage dans lequel des tiges de forage successives peuvent être raccordées par vissage mutuel de leurs parties d'extrémité. La tige 1 comporte une partie d'extrémité supérieure 2a constituant un élément de raccordement vissé femelle et une partie d'extrémité inférieure 2b constituant un élément de raccordement vissé mâle. La partie filetée de l'élément de raccordement mâle 2b de forme tronconique est destinée à venir s'engager par vissage dans une partie de raccordement d'extrémité supérieure d'une tige de forage, analogue à la partie 2a de la tige 1 et comportant une partie taraudée de forme tronconique.

La tige 1 comporte au moins un et par exemple trois tronçons profilés 3 de forme identique qui sont réalisés suivant le principe de l'invention.

Les tronçons profilés 3 dont la surface externe est de révolution à génératrices droites ou courbes, sont répartis suivant la longueur de la tige de forage 1, sensiblement à égale distance les uns des autres dans la direction longitudinale axiale de la tige de forage.

Comme il sera expliqué plus loin, les parties d'extrémité supérieure 2a et inférieure 2b de la tige de forage peuvent comporter également des parties profilées variables réalisées suivant le principe de l'invention.

La tige de forage présente une forme tubulaire globalement cylindrique, l'enveloppe de la surface externe de la tige étant un cylindre, avec un diamètre externe variable suivant les tronçons successifs de la tige de forage. La tige de forage 1 présente un axe 4 autour duquel la tige est mise en rotation dans le sens représenté par la flèche courbe fermée 5, lorsque la tige est reliée à un train de tiges réalisant le forage rotatif d'un trou 6 à l'intérieur d'une formation géologique 7.

Pendant le forage, un fluide de forage circule de haut en bas à l'intérieur du train de tiges, jusqu'à l'outil de forage relié à la tige du train de tiges située le plus bas, dans le fond du trou de forage 6. Le fluide de forage circule ensuite de bas en haut, à partir du fond du trou 6, dans l'annulaire 8 du trou de forage, c'est-à-dire dans l'espace annulaire compris entre le train de tiges et la paroi du trou 6. On a représenté par une flèche 9, le débit de fluide de forage dans l'annulaire 8, autour de la tige 1.

Sur la figure 2, on a représenté un tronçon profilé 3 de la tige de forage 1 qui comporte 3 parties successives 10, 11 et 12 disposées à la suite l'une de l'autre dans la direction axiale 4 de la tige de forage, en allant du bas vers le haut.

La partie inférieure 10 du tronçon profilé 3 est réalisée conformément à la demande de brevet français 97 03207 et comporte des parties en creux ou rainures 13 disposées suivant des hélices ayant pour axe l'axe 4 de la tige de forage 1, dont la section transversale par un plan perpendiculaire à l'axe 4 de la tige de forage présente une partie en contre-dépouille située vers l'arrière de la rainure en considérant le sens de rotation 5 de la tige de forage. De cette manière, pendant la rotation de la tige de forage, la partie profilée 10 réalise de manière optimale une activation de la circulation du fluide de forage et des débris de forage dans l'annulaire 8 du trou de forage. On améliore ainsi considérablement le nettoyage de l'annulaire et on réduit les frottements entre le train de tiges et le trou de forage, comme il a été expliqué dans la demande de brevet rappelée ci-dessus. Le profil 10 comportant des parties en creux constituées par les rainures 13 et des parties en saillie 14 séparant les rainures 13 présente des caractéristiques géométriques et dimensionnelles sensiblement uniformes suivant la longueur de la partie profilée 10. Les rainures 13 et les nervures en saillie 14 présentent des largeurs dans la direction circonférentielle sensiblement constantes et l'inclinaison des hélices constituées par les rainures 13 et les nervures 14 est constante dans la direction axiale de la tige 4.

La partie profilée à section uniforme 10 qui n'est pas en contact avec la paroi du trou de forage et qui n'est pas réalisée suivant l'invention ne permet pas de transformer des déplacements ou efforts axiaux en déplacements ou efforts circonférentiels du fait d'une modification dimensionnelle ou géométrique des profils en creux ou en saillie disposés suivant des hélices.

En revanche, les deux parties supérieures successives 11 et 12 du tronçon profilé 3 de la tige de forage qui seront décrits ci-après présentent des formes variables axialement suivant l'invention.

La partie 10 réalisée suivant la demande de brevet 97 03207 peut toutefois se combiner utilement avec les parties 11 et 12 réalisées suivant l'invention pour obtenir des résultats améliorés.

Sur la figure 3, on a représenté de manière développée dans la direction circonférentielle, les deux parties profilées 11 et 12. La partie profilée variable 11 du tronçon 3 de la tige de forage comporte des parties en saillies radiales ou nervures 15 et des parties en creux ou rainures 16 disposées chacune entre deux parties 15 en saillies radiales.

Aussi bien les parties en saillies radiales 15 que les rainures en creux 16 sont disposées suivant des hélices ayant pour axe l'axe 4 de la tige 1.

La partie profilée 11 du tronçon 3 de la tige de forage comporte par exemple 5 parties en saillie 15 disposées suivant 5 hélices ayant pour axe l'axe 4 séparées deux à deux par 5 rainures 16 également disposées suivant 5 hélices ayant pour axe l'axe 4 de la tige de forage.

Comme il est représenté sur la figure 3, chacune des nervures en saillie 15 est disposée dans le prolongement d'une nervure en saillie 14 de la partie profilée 10 du tronçon 3. De même, chacune des rainures 16 de la partie profilée 11 est disposée dans le prolongement d'une rainure 13 de la partie profilée 10 du tronçon 3.

Les hélices suivant lesquelles sont disposées les nervures 14 et les rainures 13 de la partie profilée 10 ont un angle d'inclinaison α₁ par rapport au plan transversal perpendiculaire à l'axe 4 du train de tiges. Les nervures 15 et les rainures 16 de la partie profilée 11 sont disposées suivant des hélices ayant un angle d'inclinaison α₂ par rapport au plan transversal perpendiculaire à l'axe 4 de la tige de forage.

Les parties profilées 10 et 11 sont réalisées de manière que l'angle α₁ soit supérieur à l'angle α₂. En outre, suivant l'invention, les rainures 16 de la partie profilée 11 ont une largeur dans la direction circonférentielle décroissante dans la direction axiale de la tige de forage et dans le sens allant de bas en haut, c'est-à-dire dans le sens de circulation du fluide de forage dans l'annulaire 8. Corrélativement, les nervures en saillies 15 de la partie profilée 11 ont une largeur dans la direction circonférentielle croissante, dans la direction axiale de la tige de forage et dans le sens allant de bas en haut.

D'autre part, comme il est visible en particulier sur la figure 2 et sur la figure 4 montrant une coupe axiale du tronçon profilé 3 de la tige 1, la tige 1 présente, au niveau de la partie profilée variable 11, un diamètre extérieur maximal supérieur au diamètre extérieur des parties profilées 10 et 12 placées de part et d'autre de la partie profilée variable 11. Le diamètre extérieur maximal de la partie profilée 11 est peu inférieur au diamètre intérieur du trou de forage 6, de sorte que l'annulaire 8 présente une faible largeur radiale dans la zone de la partie profilée 11.

Sur la figure 5, on a montré en coupe transversale, la partie profilée variable 11 qui comporte suivant la circonférence de la tige de forage, cinq parties en saillies radiales 15 ou nervures séparées deux à deux par une partie en creux ou une rainure 16. Les sections transversales des rainures 16 peuvent présenter une forme dissymétrique, l'inclinaison du bord d'attaque de la rainure 16 dans le sens de la rotation donnée par la flèche courbe 5 étant différente de l'angle d'inclinaison du bord de fuite. Dans le cas représenté sur la figure 5, la tangente au bord d'attaque de la section transversale de la rainure 16 fait un angle β1 avec le rayon de la tige de forage aboutissant à l'extrémité du bord d'attaque. La tangente au bord de fuite fait un angle β2 avec le rayon de la tige de forage aboutissant à l'extrémité du bord de fuite. Dans le cas représenté β1 est inférieur à β2, ce qui semble une conception favorable pour obtenir un effet de palier hydrodynamique entre la partie profilée 11 de la tige de forage et la paroi du trou de forage 6.

Le fluide de forage en circulation dans l'annulaire, pendant le forage, dans le sens allant du bas vers le haut est guidé par les rainures 16, au niveau de la partie profilée 11 du tronçon 3. Le fluide de forage est guidé en amont de la partie profilée 11 par les rainures 13 de la partie profilée 10. Du fait que les rainures 16 de la partie profilée 11 se trouvent dans le prolongement des rainures 16 de la partie profilée, les rainures 16 sont alimentées en fluide de forage à partir des rainures 13.

On a représenté sur la figure 2 par la flèche 17, la circulation du fluide de forage dans une des rainures 16 de la partie profilée 11. Du fait que la largeur et donc la section de la rainure 16 diminue dans le sens de circulation du fluide de forage, il se produit progressivement des courants déviés circonférentiels 18 sur la circulation du fluide de forage constituant des courants de fuite.

Comme représenté sur la figure 5, les courants de fuite 18 de fluide de forage s'établissent entre la paroi du trou de forage 6 et la surface externe de la partie profilée 11 de la tige de forage. On obtient ainsi un effet de palier hydrodynamique, des courants circonférentiels de fluide qui sont laminés entre la surface extérieure de la partie profilée 11 de la tige de forage et la paroi du trou de forage 6. On réduit ainsi considérablement le frottement entre la tige de forage et la paroi du trou de forage, dans les zones d'appui constituées par les parties profilées variables 11 dont le diamètre externe est supérieur au diamètre des parties profilées adjacentes de la tige et des parties courantes de la tige située entre les tronçons profilés.

Comme il est visible sur les figures 2, 3 et 6, la partie profilée supérieure 12 du tronçon profilé 3 de la tige de forage comporte des nervures en saillies radiales 20 séparées deux à deux par des parties en creux ou rainures 19.

Les nervures en saillies radiales 20 sont disposées dans le prolongement des nervures 14 et 15 des parties profilées respectives 10 et 11 de la tige de forage. Les parties en creux 19 sont dans le prolongement des rainures 13 et 16 des parties profilées 10 et 11.

Les nervures 20 sont disposées suivant des hélices ayant pour axe l'axe 4 de la tige de forage dont l'angle d'inclinaison α' varie de manière continue entre une valeur minimale α'1 et une valeur maximale α'2, inférieure ou égale à 90° lorsqu'on se déplace de bas en haut.

Comme il est visible sur la figure 6, la partie profilée variable 12 du tronçon 3 de la tige de forage comporte 5 nervures successives 20 séparées deux à deux par une partie en creux 19. La section transversale des nervures 20 comporte une partie d'extrémité externe sensiblement circulaire de rayon Rₙ et les rainures 19 présentent une partie interne ou fond de forme sensiblement circulaire ayant un rayon Rᵣ.

Lors de la remontée du train de tiges de forage, par traction sur son extrémité située en surface, chacune des tiges du train de tiges de forage telle que la tige 1 est susceptible de venir en contact avec un obstacle tel qu'un débris ou une aspérité 21 (représenté sur les figures 1 et 6) en saillie vers l'intérieur par rapport à la paroi du trou de forage 6. L'obstacle 21 en saillie est susceptible de provoquer un blocage et un coincement de la tige de forage, lors de sa remontée.

La présence d'une partie profilée 12 à inclinaison variable sur la tige de forage venant en contact avec l'obstacle 21 pendant la remontée de la tige qui est soumise à une traction axiale, permet de favoriser un déblocage de la tige. En effet, lors de la traction sur la tige dans la direction axiale, l'aspérité ou obstacle 21 est guidé par les nervures 20 de la partie profilée 12 qui agissent comme des rails de glissement de part et d'autre de l'obstacle 21.

L'obstacle 21 en contact avec une partie en creux du profil 12 exerce sur ce profil un couple de torsion croissant du fait que l'angle d'inclinaison des hélices suivant lesquelles sont disposées les nervures 20, par rapport à un plan transversal horizontal est décroissant de haut en bas. Le couple exercé par l'obstacle sur la partie profilée 12 de la tige de forage produit une légère torsion de la tige de forage et un déplacement de la tige dans le trou de forage qui permet le déblocage de la tige.

L'angle d'inclinaison α' des nervures 20 varie de manière continue dans la direction axiale, pour passer d'une valeur α'1 à l'extrémité inférieure de la partie profilée 12 à une valeur α'2 proche de 90° à l'extrémité supérieure de la partie profilée 12. De ce fait, lors de la traction sur la tige pour sa remontée à l'intérieur du trou, l'obstacle 21 en saillie par rapport à la paroi du trou s'engage facilement entre les nervures 20 à l'extrémité supérieure de la paroi profilée 12 et peut être guidé dans une rainure 19 facilitant le glissement.

Comme il est visible sur les figures 7 et 8, les parties d'extrémité supérieure et inférieure, respectivement 2a et 2b de la tige de forage comportent deux parties successives 23a et 24a ou 23b et 24b présentant des diamètres légèrement différents.

Les parois à plus faible diamètre 23a et 23b des extrémités de raccordement 2a et 2b de la tige de forage comportent les parties filetées de raccordement de la tige telle que la partie mâle de forme tronconique 25 visible sur la figure 8. La partie 23a à plus faible diamètre de l'extrémité supérieure 2a comporte un alésage interne taraudé de forme tronconique permettant de recevoir une extrémité filetée de forme tronconique d'une seconde tige de forage analogue à la partie tronconique filetée 25 représentée sur la figure 8.

Du fait de la différence de diamètre entre les parties 23a et 24a ou 23b et 24b des extrémités de la tige de forage, ces extrémités sont susceptibles de venir en contact avec la paroi du trou de forage 6 par l'intermédiaire des parties à plus grand diamètre 24a et 24b. Les parties 23a et 23b comportant les filetages de raccordement sont ainsi protégées pendant le forage rotatif.

La partie à plus grand diamètre 24a ou 24b de l'extrémité de raccordement de la tige de forage peut comporter des nervures et rainures analogues aux nervures et rainures 15 et 16 de la partie profilée variable 11 qui a été décrite plus haut dans le cas d'un tronçon profilé disposé dans une partie de la tige de forage intermédiaire entre ces extrémités.

Dans le cas où les parties 24a et 24b des extrémités de la tige de forage comportent des rainures telles que les rainures 16 à section décroissante dans le sens de circulation du fluide à l'intérieur du trou de forage, on obtient un effet de palier hydrodynamique aux extrémités de la tige de forage, ce qui permet de réduire le frottement dans ces parties d'extrémité.

De manière à faciliter l'extraction de la tige de forage et à éviter des coincements pendant la remontée de la tige dans le trou de forage, il est possible de prévoir des profils analogues au profil variable de la partie 12 qui a été décrite plus haut, sur certaines parties d'extrémité de la tige et en particulier sur un tronçon 26 de la tige de forage adjacent au tronçon 24b à grand diamètre de l'extrémité inférieure de raccordement 2b de la tige, le tronçon 26 étant disposé juste au dessus du tronçon 24b.

En ce qui concerne la disposition d'ensemble des tronçons profilés sur la tige de forage 1, il est préférable de prévoir un ou plusieurs tronçons profilés, par exemple un, deux ou trois tronçons profilés suivant la longueur de la tige de forage, chacun des tronçons profilés présentant une forme analogue aux tronçons 3 qui ont été décrits plus haut. Chacun des tronçons profilés comporte de préférence un profil de nettoyage du trou de forage analogue au profil 10, un profil variable analogue au profil 11 comportant des rainures à section décroissante dans le sens de circulation du fluide de forage, pour obtenir un effet de palier hydrodynamique et un profil variable analogue au profil 12 facilitant l'extraction de la tige de forage. Les trois profils 10, 11 et 12 doivent être disposés dans cet ordre, dans le sens de circulation du fluide de forage. L'effet de vis d'Archimède du profil de nettoyage des débris 10 permet d'activer la circulation du fluide de forage en amont du profil 11 dont les rainures 16 sont ainsi alimentées de manière efficace en fluide de forage, ce qui améliore l'effet de palier hydrodynamique du profil 11.

Le profil 12 permet de protéger les parties profilées 11 et 10, lors de l'extraction de la tige de forage, les obstacles étant guidés entre les rainures 20 du profil 12 et produisant une légère rotation de la tige de forage permettant son dégagement.

Comme il est visible sur la figure 4, les parties profilées 11 présentent un diamètre extérieur supérieur au diamètre maximal extérieur des parties profilées 10 et 12. Le diamètre des parties profilées 11 constitue le diamètre maximal de la tige de forage de telle sorte que la tige de forage s'appuie sur les parois du trou de forage par l'intermédiaire des parties profilées 11 constituant des paliers hydrodynamiques.

Les profils 10 et 12 présentent un rayon extérieur maximal inférieur de h1 ou h2 au rayon extérieur maximal des parties profilées 11. De cette manière, les parties profilées 10 et 12 ne sont pas susceptibles de venir en contact avec la paroi du trou de forage. Les parties profilées 10 assurent une activation de la circulation du fluide de forage dans l'annulaire et un décollement et un entraînement des débris.

Les profilés 10 et 12 pourraient également présenter un rayon extérieur à peu près égal au rayon des parties profilées 11 (h₁ et h₂ = 0).

Les parties d'extrémité telles que 2a et 2b de la tige de forage ainsi que les nervures 15 peuvent être recouvertes d'une couche en matériau dur tel que le carbure de tungstène et comportent des tronçons à grand diamètre 24a et 24b dont le diamètre est peu inférieur ou égal au diamètre des parties profilées 11, ce diamètre constituant le diamètre maximal de la tige de forage. De ce fait, la tige de forage peut prendre appui à ses extrémités sur la paroi du trou de forage par l'intermédiaire des parties 24a et 24b résistant à l'usure.

Dans un train de tiges de forage, il est possible d'utiliser des tiges de forage ayant des parties profilées tel que décrit plus haut et des tiges de forage lisses ne comportant pas de telles parties profilées. Par exemple, on peut prévoir d'utiliser uniquement une tige de forage profilée sur trois tiges assemblées bout à bout lors de la constitution du train de tiges de forage.

Dans tous les cas, la présence sur un équipement de forage tel qu'un train de tiges de forage d'éléments profilés suivant l'invention permet d'améliorer considérablement les conditions du forage rotatif. En particulier, l'utilisation d'éléments profilés suivant l'invention permet de diminuer le couple de rotation du train de tiges, d'améliorer les propriétés de glissement multidirectionnel entre les parois du trou de forage et le train de tiges, de diminuer les efforts axiaux et les risques de blocage, lors de la remontée du train de tiges, de diminuer les risques de collage du train de tiges par pression différentielle à l'intérieur du trou de forage et d'améliorer le comportement mécanique du train de tiges (ou de tout autre équipement ou garniture de forage).

L'amélioration du comportement mécanique du train de tiges de forage est dû en particulier à l'amélioration des propriétés de glissement et de la qualité géométrique des surfaces d'appui entre le train de tiges et les parois du trou de forage. On diminue ainsi l'amplitude des modes de vibration de la tige de forage et on limite les risques de coincement et de glissement (Stick and Slip) de l'outil de forage. De manière générale, on améliore la transmission du poids du train de tiges à l'outil de forage en limitant les frottements entre le train de tiges et les parois du trou de forage.

L'amélioration des conditions de mise en oeuvre dynamique du forage permet d'améliorer la conduite et le réglage de la trajectoire du trou de forage.

L'utilisation en combinaison avec les profils variables suivant l'invention, d'un profil d'activation du fluide de forage et de nettoyage du trou de forage, selon le brevet français 97 03207 permet non seulement d'obtenir les avantages spécifiques au profil connu, c'est-à-dire la diminution des pertes de charge dans l'annulaire du trou de forage, le nettoyage des zones de sédimentation du trou de forage et l'évacuation des débris mais encore des avantages liés à la combinaison du profil connu avec les profils suivant l'invention. Ces avantages sont dus en particulier à l'activation de la circulation du fluide de forage en amont des profils suivant l'invention.

L'invention ne se limite pas aux modes de réalisation qui ont été décrits.

On peut prévoir, sur les parties de surface externe d'équipements de forage d'un type quelconque, des profils suivant l'invention tel que décrit plus haut, en nombre quelconque et associés de diverses manières.

De tels profils peuvent être prévus sur des éléments divers de train de tiges de forage tel que des pièces de raccordement, des masse-tiges ou tout autre élément habituellement utilisé dans le forage rotatif.

Les profils suivant l'invention peuvent présenter des caractéristiques géométriques différentes de celles qui ont été décrites, pour accomplir des fonctions différentes de celles d'un palier hydrodynamique ou d'un dispositif facilitant l'extraction de l'équipement de forage. D'une manière générale, l'élément profilé suivant l'invention qui permet une conversion de forces s'exerçant dans la direction longitudinale axiale en efforts ou action de direction circonférentielle permet d'obtenir de nombreuses fonctions, suivant la réalisation spécifique des nervures et rainures des éléments profilés.

Dans le cas de parties profilées comportant des rainures de section décroissante suivant la direction de circulation du fluide de forage, ces rainures peuvent présenter des largeurs ou des profondeurs décroissantes ou encore simultanément des largeurs et des profondeurs décroissantes.

L'invention s'applique de manière générale à tout équipement de forage rotatif présentant une forme globale cylindrique, généralement à diamètre variable, c'est-à-dire ayant une surface externe dont l'enveloppe est un cylindre ayant pour axe l'axe du forage rotatif.

## Revendications

1. Tige de forage d'un train de tiges de forage rotatif présentant une forme globale cylindrique, un axe (4) dirigé suivant l'axe de rotation du forage et des parties d'extrémité (2a, 2b) de raccordement respectives à une seconde et à une troisième tige de forage du train de tiges de forage, la tige comportant, entre ses deux extrémités de raccordement (2a, 2b), au moins un tronçon profilé (3) comportant, sur une partie au moins de sa longueur, des parties en saillies (14, 15, 20) et des parties en creux (13, 16, 19) sur sa surface externe, suivant des dispositions sensiblement en forme d'hélices ayant pour axe l'axe (4) de la tige de forage, le tronçon profilé (3) comportant une partie profilée variable (11, 12) présentant des parties en creux et des parties en saillies radiales (15, 16, 19, 20) dont une au moins des caractéristiques géométriques et dimensionnelles est variable axialement suivant la direction de l'axe (4) de la tige de forage (1), le tronçon profilé (3) comportant, en amont de la partie profilée variable (11, 12) dans le sens de circulation d'un fluide de forage dans un annulaire (8) entre la tige de forage en position de service dans un trou de forage (6) et la paroi du trou de forage (6), une partie profilée uniforme (10) comportant des parties en creux et des parties en saillies radiales (13, 14) dont les caractéristiques géométriques et dimensionnelles sont sensiblement uniformes axialement suivant la direction de l'axe (4) de la tige de forage (1),
**caractérisée par le fait que** les parties en creux (16, 19) de la partie profilée variable (11, 12) sont disposées dans le prolongement des parties en creux (13) de la partie profilée uniforme (10).

2. Tige de forage suivant la revendication 1, **caractérisée par le fait que** la partie profilée variable (11, 12) présente un diamètre supérieur au diamètre de la partie profilée uniforme (10).

3. Tige de forage suivant la revendication 2, **caractérisé par le fait que** la partie profilée variable (11, 12) constitue une partie de la tige de forage (1) ayant un diamètre maximal.

4. Tige de forage selon l'une quelconque des revendications précédentes, **caractérisé par le fait qu'**une partie profilée variable (11) présente des parties en creux (16) dont la section est décroissante dans une direction (9) de circulation d'un fluide de forage dans un annulaire (8) entre la tige de forage en position de service dans un trou de forage (6) et la paroi du trou de forage (6).

5. Tige de forage selon la revendication 4, **caractérisée par le fait que** les parties en creux (16) de la partie profilée variable (11) présentent une largeur et/ou une profondeur décroissante, dans la direction circonférentielle, dans le sens de circulation du fluide de forage.

6. Tige de forage selon l'une quelconque des revendications 4 ou 5, **caractérisée par le fait que** les parties en creux (16) à section décroissante de la partie profilée variable (11) présentent, en considérant le sens de rotation (5) de la tige de forage, un bord d'attaque et un bord de fuite ayant des inclinaisons (β1, β2) différentes par rapport à un rayon de la section transversale de la tige de forage passant respectivement par l'extrémité du bord d'attaque et par l'extrémité du bord de fuite.

7. Tige de forage selon l'une quelconque des revendications précédentes, **caractérisé par le fait qu'**une partie profilée variable (12) présente des parties en saillies radiales (20) disposées suivant des hélices dont l'inclinaison par rapport à un plan transversal perpendiculaire à l'axe (4) de la tige de forage est croissante dans la direction axiale (4) de la tige de forage et dans le sens allant de bas en haut dans la position de forage de la tige de forage (1) à l'intérieur d'un trou de forage (6).

8. Tige de forage selon la revendication 7, **caractérisé en ce que** les parties en saillies radiales (20) de la partie profilée variable (12) permettent de faciliter l'extraction de la tige de forage du trou de forage par glissement d'obstacles en saillie sur la paroi du trou de forage (6) à l'intérieur de parties en creux (19) délimitées par les parties en saillies radiales (20) et torsion de la tige 1 autour de son axe (4).

9. Tige de forage selon l'une des revendications 7 ou 8 dépendante de la revendication 4, **caractérisé en ce que** la partie profilée variable (12) ayant des parties en saillies radiales (20) disposées suivant des hélices d'inclinaison variable est située en aval de la partie profilée variable (11) ayant des parties en creux (16) à section décroissante.

10. Tige de forage selon la revendication 9, **caractérisé en ce que** les parties en creux (19) de la partie profilée variable (12) ayant des parties en saillies radiales (20) disposées suivant des hélices d'inclinaison variable sont dans le prolongement des parties en creux (13, 16) de la partie profilée variable (11) ayant des parties en creux (16) à section décroissante et de la partie profilée uniforme (10).

11. Tige de forage selon l'une quelconque des revendications précédentes, **caractérisée par le fait que** les parties d'extrémité (2a, 2b) de la tige de forage comportent chacune une première partie (23a, 23b) à plus faible diamètre comportant des moyens de raccordement filetés (25) de la tige de forage (1) et dans le prolongement axial de la première partie à plus faible diamètre (23a, 23b), une seconde partie à plus grand diamètre (24a, 24b).

12. Tige de forage selon la revendication 11, **caractérisée par le fait que** la seconde partie à plus grand diamètre (24a, 24b) de la partie d'extrémité de la tige de forage (1) présente des rainures disposées suivant des hélices ayant pour axe l'axe (4) de la tige de forage (1), dont la section transversale perpendiculaire à l'axe (4) de la tige de forage est décroissante dans le sens de circulation d'un fluide de forage, pendant l'utilisation de la tige de forage (1), à l'intérieur d'un trou de forage (6).

13. Tige de forage selon l'une quelconque des revendications précédentes, **caractérisé par le fait qu'**elle comporte, dans une disposition adjacente par rapport à sa partie d'extrémité intérieure de raccordement (26), dans la position d'utilisation à l'intérieur d'un trou de forage (6), une partie profilée comportant des nervures en saillie disposées suivant des hélices dont l'inclinaison par rapport à un plan transversal perpendiculaire à l'axe (4) de la tige de forage (1) est croissant dans la direction de l'axe (4) de la tige de forage et dans le sens allant de bas en haut dans la position d'utilisation de la tige de forage (1).

14. Tige de forage selon l'une quelconque des revendications précédentes, **caractérisée par le fait qu'**elle comporte entre ses parties d'extrémité de raccordement (2a, 2b), une pluralité de tronçons profilés (3).

15. Tige de forage selon la revendication 14, **caractérisée par le fait qu'**elle comporte trois tronçons profilés (3) entre les parties d'extrémité de raccordement (2a, 2b).

16. Tige de forage selon l'une quelconque des revendications précédentes, **caractérisée par le fait que** les parties en creux et les parties en saillies radiales (13, 14) de la partie profilée uniforme (10) permettent l'activation de la circulation d'un fluide de forage dans un annulaire (8) entre la tige de forage en position de service dans un trou de forage (6) et la paroi du trou de forage (6).

## Patentansprüche

1. Bohrstange eines rotierbaren Bohrgestänges, aufweisend eine insgesamt zylindrische Gestalt, eine der Rotations-Achse der Stange folgende Führ-Achse (4), und End-Abschnitte (2a, 2b) zum jeweiligen Kuppeln an eine zweite und eine dritte Bohrstange des Bohrgestänges, wobei die Stange zwischen ihren beiden Kupplungsenden (2a, 2b) mindestens einen profilierten Abschnitt (3) aufweist, welcher auf zumindest einem Teil von seiner Länge an seiner Außenfläche Vorsprungs-Abschnitte (14, 15, 20) und Ausnehmungs-Abschnitte (13, 16, 19) aufweist, welche Anordnungen im Wesentlichen in der Gestalt von Schraubenlinien folgen, welche als Achse die Achse (4) der Bohrstange haben, wobei der profilierte Abschnitt (3) einen variabel profilierten Abschnitt (11, 12) aufweist, welcher Ausnehmungs-Abschnitte und radiale Vorsprungs-Abschnitte (15, 16, 19, 20) aufweist, von denen mindestens eine der geometrischen und dimensionalen Charakteristiken entlang der Richtung der Achse (4) der Bohrstange (1) axial variabel ist, wobei der profilierte Abschnitt (3) stromaufwärts des variabel profilierten Abschnitts (11, 12) in der Zirkulations-Richtung von einer Bohrflüssigkeit in einem Ring (8) zwischen der Bohrstange in der Betriebsposition in einem Bohrloch (6) und der Wand des Bohrlochs (6) einen einheitlich profilierten Abschnitt (10) aufweist, welcher Ausnehmungs-Abschnitte und radiale Vorsprungs-Abschnitte (13, 14) aufweist, deren geometrische und dimensionale Charakteristiken entlang der Richtung der Achse (4) der Bohrstange (1) im Wesentlichen axial einheitlich sind,
**gekennzeichnet durch** die Tatsache, dass die Ausnehmungs-Abschnitte (16, 19) des variabel profilierten Abschnitts (11, 12) in der Verlängerung der Ausnehmungs-Abschnitte (13) des einheitich profilierten Abschnitts (10) angeordnet sind.

2. Bohrstange gemäß Anspruch 1, **gekennzeichnet durch** die Tatsache, dass der variabel profilierte Abschnitt (11, 12) einen Durchmesser größer als der Durchmesser des einheitlich profilierten Abschnitts (10) aufweist.

3. Bohrstange gemäß Anspruch 2, **gekennzeichnet durch** die Tatsache, dass der variabel profilierte Abschnitt (11, 12) einen Teil der Bohrstange (1) bildet, welcher einen maximalen Durchmesser hat.

4. Bohrstange gemäß einem der vorhergehenden Ansprüche, **gekennzeichnet durch** die Tatsache, dass ein variabel profilierter Abschnitt (11) Ausnehmungs-Abschnitte (16) aufweist, von denen der Querschnitt in einer Zirkulationsrichtung (9) einer Bohrflüssigkeit in einem Ring (8) zwischen der Bohrstange in der Betriebsposition in einem Bohrloch (6) und der Wand des Bohrlochs (6) abnehmend ist.

5. Bohrstange gemäß Anspruch 4, **gekennzeichnet durch** die Tatsache, dass die Ausnehmungs-Abschnitte (16) des variabel profilierten Abschnitts (11) in Umfangsrichtung eine abnehmende Breite und/oder Tiefe in Zirkulationsrichtung der Bohrflüssigkeit haben.

6. Bohrstange gemäß einem der Ansprüche 4 oder 5, **gekennzeichnet durch** die Tatsache, dass die Ausnehmungs-Abschnitte (16) mit abnehmendem Querschnitt des variabel profilierten Abschnitts (11) unter Berücksichtigung der Rotationsrichtung (5) der Bohrstange einen vorlaufenden Rand und einen nachlaufenden Rand aufweisen, welche bezüglich eines Radius des Querschnitts der Bohrstange unterschiedliche Neigungen (β1, β2) haben, welche jeweils am Ende des vorlaufenden Randes und am Ende des nachlaufenden Randes verlaufen.

7. Bohrstange gemäß einem der vorhergehenden Ansprüche, **gekennzeichnet durch** die Tatsache, dass ein variabel profilierter Abschnitt (12) radiale Vorsprungs-Abschnitte (20) aufweist, welche entlang den Schraubenlinien angeordnet sind, von denen die Neigung bezüglich einer Querebene senkrecht zur Achse (4) der Bohrstange in der Achs-Richtung (4) der Bohrstange und in der von unten nach oben in der Bohr-Position der Bohrstange (1) im Inneren eines Bohrlochs (6) verlaufenden Richtung zunehmend ist.

8. Bohrstange gemäß Anspruch 7, **dadurch gekennzeichnet, dass** die radialen Vorsprungs-Abschnitte (20) des variabel profilierten Abschnitts (12) erlauben, die Extraktion der Bohrstange aus dem Bohrloch zu erleichtern, durch Abgleiten von aus der Wand des Bohrlochs (6) vorstehender Hindernisse am Inneren der Ausnehmungs-Abschnitte (19), welche von den radialen Vorsprungs-Abschnitten (20) begrenzt werden, und durch Torsion der Stange (1) um ihre Achse (4).

9. Bohrstange gemäß einem der Ansprüche 7 oder 8 in Abhängigkeit von Anspruch 4, **dadurch gekennzeichnet, dass** der variabel profilierte Abschnitt (12), welcher radiale Vorsprungs-Abschnitte (20) hat, welche entlang den variablen Schraubenlinien-Neigung angeordnet sind, stromabwärts des variabel profilierten Abschnitts (11) angeordnet ist, welcher Ausnehmungs-Abschnitte (16) mit abnehmendem Querschnitt hat.

10. Bohrstange gemäß Anspruch 9, **dadurch gekennzeichnet, dass** die Ausnehmungs-Abschnitte (19) des variabel profilierten Abschnitts (12), welche radiale Vorsprungs-Abschnitte (20) haben, welche entlang der variablen Schraubenlinien-Neigung angeordnet sind, in der Verlängerung der Ausnehmungs-Abschnitte (13, 16) des variabel profilierten Abschnitts (11), welcher Ausnehmungs-Abschnitte (16) mit abnehmenden Querschnitt hat, und des einheitlich profilierten Abschnitt (10) sind.

11. Bohrstange gemäß einem der vorhergehenden Ansprüche, **gekennzeichnet durch** die Tatsache, dass jeder der Endabschnitte (2a, 2b) der Bohrstange einen ersten Abschnitt (23a, 23b) mit Kleinst-Durchmesser, welcher Mittel (25) zum Gewindekupplen der Bohrstange (1) aufweist, und in der axialen Verlängerung des ersten Abschnitts mit dem Kleinst-Durchmesser (23a, 23b) einen zweiten Abschnitt mit dem Größt-Durchmesser (24a, 24b) aufweist.

12. Bohrstange gemäß Anspruch 11, **gekennzeichnet durch** die Tatsache, dass der zweite Abschnitt mit dem Größt-Durchmesser (24a, 24b) des Endabschnitts der Bohrstange (1) Nuten entlang den Schraubenlinien aufweist, welche als Achse die Achse (4) der Bohrstange (1) haben, von welchen der Querschnitt senkrecht zu der Achse (4) der Bohrstange in der Zirkulationsrichtung einer Bohrflüssigkeit im Inneren des Bohrlochs (6) während der Anwendung der Bohrstange (1) abnehmend ist.

13. Bohrstange gemäß einem der vorhergehenden Ansprüche, **gekennzeichnet durch** die Tatsache, dass sie in einer Anordnung benachbart bezüglich ihres Innen-Kupplungs-Endabschnitts (26) in der Anwendungs-Position im Inneren des Bohrlochs (6) einen profilierten Abschnitt aufweist, welcher vorstehende Rippen aufweist, welche entlang den Schraubenlinien angeordnet sind, deren Neigung bezüglich einer Querebene senkrecht zur Achse (4) der Bohrstange (1) in Richtung der Achse (4) der Bohrstange und in der von unten nach oben verlaufenden Richtung in der Anwendungsposition der Bohrstange (1) zunehmend ist.

14. Bohrstange gemäß einem der vorhergehenden Ansprüche, **gekennzeichnet durch** die Tatsache, dass sie zwischen ihren Kupplungs-Endabschnitten (2a, 2b) eine Mehrzahl von profilierten Abschnitten (3) aufweist.

15. Bohrstange gemäß Anspruch 14, **gekennzeichnet durch** die Tatsache, dass sie drei profilierte Abschnitte (3) zwischen den Kupplungs-Endabschnitten (2a, 2b) aufweist.

16. Bohrstange gemäß einem der vorhergehenden Ansprüche, **gekennzeichnet durch** die Tatsache, dass die Ausnehmungs-Abschnitte und die radialen Vorsprungs-Abschnitte (13, 14) des einheitlich profilierten Abschnitts (10) die Aktivierung der Zirkulation einer Bohrflüssigkeit in einem Ring (8) zwischen der Bohrstange in der Betriebspositon in einem Bohrloch (6) und der Wand des Bohrlochs (6) erlauben.

## Claims

1. Drill pipe in a rotary drill string which has an overall cylindrical shape, an axis (4) aligned along the drilling rotation axis and connecting end parts (2a, 2b) for connecting with a second and third drill pipe in the pipe train respectively, with the drill pipe between the connecting ends (2a, 2b) including at least one profiled section (3) which includes, over at least a part of its length, projecting sections (14, 15, 20) and concave sections (13,16,19) on its external surface which follow effectively helical arrangements whose axis is the axis (4) of the drill pipe, with the profiled section (3) including a variable profiled section (11,12) which has radial concave areas and projecting areas (15, 16, 19, 20) of which at least one of the geometrical and dimensional characteristics is axially variable in the direction of the axis (4) of the drill pipe (1), with the profiled section (3) including, above the variable profiled part (11,12) in the direction of flow of drilling mud in an annular space (8) between the drill pipe in service position in a bore-hole (6) and the side wall of the bore-hole (6), a uniform profiled section (10) which includes radial concave and projecting sections (13,14) whose geometrical and dimensional characteristics are effectively axially uniform along the direction of the axis (4) of the drill pipe (1),
**characterised by** the fact that the concave sections (16, 19) of the variable profiled section (11, 12) are arranged in the extension of the concave sections (13) of the uniform profiled section (10).

2. Drill pipe as described in claim 1, **characterised by** the fact that the variable profiled section (11,12) has a diameter which is greater than the diameter of the uniform profiled section (10).

3. Drill pipe as described in claim 2, **characterised by** the fact that the variable profiled section (11,12) forms a section of the drill pipe (1) which is of maximum diameter (10).

4. Drill pipe as described in any of the preceding claims whatsoever, **characterised by** the fact that a variable profiled section (11) has concave sections (16) whose cross section decreases in the direction (9) of flow of drilling mud in an annular space (8) between the drill pipe in service position in a bore-hole (6) and the side wall of the bore-hole (6).

5. Drill pipe as described in claim 4, **characterised by** the fact that the concave sections (16) of the variable profiled section (11) have a decreasing width and/or depth, in a circumferential direction, in the direction of drilling mud flow.

6. Drill pipe as described in any of claims 4 or 5 whatsoever, **characterised by** the fact that the concave sections (16) of decreasing cross-section in the variable profiled section (11) have, relative to the direction of rotation (5) of the drill pipe, a leading edge and a trailing edge which have different inclinations (β1, β2) in relation to a radius of the transverse cross section of the drill pipe which passes through the extremity of the leading edge and the extremity of the trailing edge respectively.

7. Drill pipe as described in any of the preceding claims whatsoever, **characterised by** the fact that a variable profiled section (12) has radial projecting sections (20) arranged along helices whose inclination relative to a transverse plane perpendicular to the axis (4) of the drill pipe increases in the axial direction (4) of the drill pipe and in the direction going from bottom to top in the drilling position of the drill pipe (1) inside the bore-hole (6).

8. Drill pipe as described in claim 7, **characterised by** the fact that the radial projecting sections (20) of the variable profiled section (12) facilitate the removal of the drill pipe from the bore-hole through the sliding of obstacles projecting from the bore-hole side wall (6) inside the concave section (19) which is delimited by the radial projecting parts (20) and torsion of the pipe 1 around its axis (4).

9. A drill pipe as described in either of claims 7 or 8 depending on claim 4, **characterised by** the fact that the variable profiled section (12) which has radial projecting sections (20) arranged along helices of variable inclination is located below the variable profiled section (11) which has concave sections (16) of decreasing cross-section.

10. A drill pipe as described in claim 9, **characterised by** the fact that the concave sections (19) of the variable profiled section (12) which has radial projecting sections (20) arranged along helices of variable inclination are in the extension of the concave sections (13,16) of the variable profiled section (11) which has concave sections (16) of decreasing cross section, and of the uniform profiled section (10).

11. Drill pipe as described in any of the preceding claims, **characterised by** the fact that the end parts (2a, 2b) of the drill pipe each include one part (23a, 23b) of smaller diameter which include a means for connection by means of threads (25) for the drilling pipe (1), and in the axial extension of the first section of smaller diameter (23a, 23b), a second section of larger diameter (24a, 24b).

12. Drill pipe as described in claim 11, **characterised by** the fact that the second section of larger diameter (24a, 24b) of the end section of the drill pipe (1) has grooves which are arranged along helices whose axis is the axis (4) of the drill pipe (1), whose transverse cross section perpendicular to the axis (4) of the drill pipe decreases in the direction of drilling mud flow during the use of the drill pipe (1) inside a bore-hole (6).

13. Drill pipe as described in any of the preceding claims whatsoever, **characterised by** the fact that it includes in an arrangement that is adjacent in relation to its internal connecting end (26), in the position of use inside a bore-hole (6), a profiled section which includes projecting ribs arranged along helices whose inclination in relation to a transverse plane perpendicular to the axis (4) of the drill pipe (1) increases in the direction of the axis (4) of the drill pipe and in the direction going from bottom to top in the position of use of the drill pipe (1).

14. Drill pipe as described in any of the preceding claims whatsoever, **characterised by** the fact that it includes, between the end connecting sections (2a, 2b), a series of profiled sections (3).

15. Drill pipe as described in claim 14, **characterised by** the fact that it includes three profiled sections (3) between the end connecting sections (2a, 2b).

16. Drill pipe as described in any of the preceding claims whatsoever, **characterised by** the fact that the radial concave sections and projecting sections (13, 14) of the uniform profiled section (10) is used to activate the flow of drilling mud in an annular space (8) between the drill pipe in service position in a bore-hole (6) and the side-wall of the bore-hole (6).
